# EUROPÄISCHE PATENTSCHRIFT

(11) **EP 0 600 388 B1**
(45) Veröffentlichungstag und Bekanntmachung des Hinweises auf die Patenterteilung: **12.03.1997**
(21) Anmeldenummer: 93119083.9
(22) Anmeldetag: 26.11.1993
(51) Int. Cl.: F42B 12/18, F42C 11/02

(54) **Tandemgefechtskopf mit piezoelektrischen Aufschlagzündern**
Tandem warhead having piezo-electric igniters
Projectile à charge creux du type tandem ayant des dispositifs d'allumage piézo-électrique

(30) Priorität: 28.11.1992 DE 4240084
(43) Veröffentlichungstag der Anmeldung: 08.06.1994
(73) Patentinhaber: Dynamit Nobel GmbH Explosivstoff- und Systemtechnik, 53840 Troisdorf (DE)
(72) Erfinder: Voss, Alfred, D-50939 Köln (DE); Poetes, Wolfgang, D-50737 Köln (DE)
(74) Vertreter: Scherzberg, Andreas, Dr.

(56) Entgegenhaltungen:
- EP-A- 0 154 580
- EP-A- 0 497 394
- DE-A- 3 440 811
- DE-A- 3 605 580
- DE-A- 3 727 652
- DE-A- 3 942 841
- FR-A- 2 540 238
- FR-A- 2 569 834
- US-A- 3 256 817
- US-A- 3 438 326

## Beschreibung

Die Erfindung betrifft einen Tandemgefechtskopf nach dem Oberbegriff des Anspruchs 1.

Tandemgefechtsköpfe werden vornehmlich zur Bekämpfung von Zielen, wie z.B. Panzern, verwendet, die mit sogenannten ERA-Boxen versehen sind. ERA-Boxen sind explosionsfähige Körper, welche die Aufgabe haben, beim Auftreffen eines Geschosses zu explodieren, um dadurch die Wirkung des Geschosses zu minimieren.

Aus der DE-OS 41 30 646 ist ein Tandemgefechtskopf, beispielsweise eine Panzerfaust, bekannt, die aus einer Vorladung und einer räumlich nachgeschalteten Hauptladung besteht. Die Vorladung wird vor der Hauptladung gezündet und bewirkt eine Vorschädigung des getroffenen Ziels, so daß die zeitlich verzögerte Hauptladung voll wirksam ist. Die Zündung der Hauptladung erfolgt berührungslos durch die Vorladung und zwar durch Licht, welches von der Vorladung bei ihrer Detonation erzeugt wird. Hierzu ist im Stromkreis des Zünders der Hauptladung eine Photodiode angeordnet, die kurz nach der Detonation der Vorladung anspricht.

Um eine maximale Schädigung des getroffenen Ziels zu erreichen, muß die Hauptladung nach einem genau festgelegten Zeitpunkt nach der Detonation der Vorladung gezündet werden. Dies wird bei der DE-OS 41 30 646 durch ein Verzögerungsteil erreicht, welches im Stromkreis des Zünders der Hauptladung angeordnet ist.

Die DE-OS 39 42 841 beschreibt einen Tandemgefechtskopf der vorgenannten Art, wobei die Hauptladung einen piezoelektrischen Aufschlagzünder aufweist. Piezoelektische Aufschlagzünder enthalten im wesentlichen einen elektrischen Wandler (Aufschlagsensor) zur Erzeugung der Zündspannung und einen Detonator. Die Zündspannung für den Detonator entsteht, wenn beim Auftreffen auf ein Ziel eine Schockwelle auf den Aufschlagsensor trifft. Als Sensoren werden Piezoelemente verwendet. Die Zündung der Hauptladung erfolgt demnach berührungslos. Auch die DE-A-36 05 580 offenbart, daß die Zündung der Vorladung in einem Tandemgefechtskopf mittels eines piezoelektrischen Aufschlagzünders erfolgen kann.

Die Funktionsweise eines piezoelektrischen Aufschlagzünders ist z.B. in der DE-PS 1 145 522 oder US-PS 2,894,457 beschrieben.

In der gattungsgemäßen EP-A1-0 497 394 ist ein Tandemgefechtskopf mit sämtlichen Merkmalen des Oberbegriffs des Anspruch 1 gezeigt.

Der Erfindung liegt die Aufgabe zugrunde, einen Tandemgefechtskopf nach dem Oberbegriff des Anspruchs 1 derart weiterzubilden, daß die Zündung berührungslos erfolgt, absolut zuverlässig ist und zur Zündung der Ladungen zwei vollkommen gleiche Zünder verwendet werden, die getrennt als selbständige Baugruppen hinter den Ladungen ohne elektrische Verbindungen untereinander angeordnet sind und die Detonation der Hauptladung nach einer geforderten Verzögerungszeit erfolgt und der Tandemgefechtskopf billiger herzustellen ist.

Erfindungsgemäß wird diese Aufgabe dadurch gelöst, daß
- der Zünder der Vorladung ein mit dem Zünder der Hauptladung baugleicher piezoelektrischer Aufschlagzünder ist, der durch eine beim Auftreffen des Tandemgefechtskopfs erzeugte Schockwelle auslösbar ist;
- das Gehäuse des Tandemgefechtskopfs aus einer Magnesiumlegierung oder einer Aluminiumlegierung gefertigt ist, wobei die Gehäusekonstruktion steif und ohne weiche Stellen ausgebildet ist; und
- die beiden Zünder in einem Abstand von 300 bis 400 mm voneinander angeordnet sind, so daß die Schockwelle vom Zünder der Vorladung zum Zünder der Hauptladung eine Laufzeit von 100 bis 150 µsec hat.

Durch die Verwendung von piezoelektrischen Aufschlagzündern sowohl für die Vorladung als auch für die Hauptladung, werden zur Zündung keine mechanisch bewegbaren Teile verwendet. Außerdem werden zwei vollkommen gleiche Zünder eingebaut. Hierdurch ist die Zündvorrichtung sicherer und auch einfacher und damit kostengünstikostengünstiger herzustellen, da kein neues amtliches Genehmigungsverfahren erforderlich ist. Piezoelektrische Aufschlagzünder zeichnen sich durch ihre hohe Zuverlässigkeit aus. Die Laufzeit der Schockwelle bis zum Zünden der Hauptladung und damit die gewünschte Verzögerung ist durch die Gehäusekonstruktion, die Anordnung der Zünder und die Materialzusammensetzung des Gehäuses derart festgelegt, daß das Gehäuse des Tandemgefechtskopfes aus einer Magnesiumlegierung oder einer Aluminiumlegierung gefertigt ist, wobei die Gehäusekonstruktion steif und ohne weiche Stellen ausgebildet ist und die beiden Zünder in einem Abstand von 300 bis 400 mm voneinander angeordnet sind, so aaß die Schockwelle vom Zünder der Vorladung zum Zünder der Hauptladung eine Laufzeit von 100 bis 150 µsec hat.

Zweckmäßigerweise ist die Vorladung mitsamt ihrem Zünder in einem aus dem Gehäuse in Flugrichtung herausfahrbaren Abstandshalter angeordnet, wobei der Abstandshalter aus zwei ineinander schiebbaren Segmenten besteht. Die Vorladung ist in Flugrichtung gesehen, im vordersten Segment angeordnet. Beide Segmente sind in das Gehäuse des Gefechtskopfes einschiebbar.

Beide Ladungen, nämlich Vorladung und Hauptladung, sind in bevorzugter Ausführungsform Hohlladungen, wobei der Tandemgefechtskopf bevorzugt als Panzerfaust verwendet wird.

Die Zünder sind beide piezoelektrische Aufschlagzünder, wie sie z.B. in der DE-PS 1 145 522 oder US-PS 2,894,457 beschrieben sind. Piezoelektrische Aufschlagzünder bestehen im wesentlichen aus einem Aufschlagsensor, der beim Auftreffen der Schockwelle eine Zündspannung an einen Detonator leitet. Der Detonator bringt anschließend, wie bekannt, eine Primärladung zur Explosion, durch welche die Hauptladung oder Sekundärladung gezündet wird. Im Detonator kann eine Verzögerungsladung angeordnet sein.

Vorteilhafterweise weist der Abstandshalter eine vordere Kappe auf, die mit einem Impulsdämpfer versehen ist. Hierdurch reagiert die Zündung weniger empfindlich.

Versuche haben ergeben, daß die durch das Auftreffen des Tandemgefechtskopfs auf ein Ziel erzeugte erste Schockwelle im piezoelektrischen Aufschlagzünder an der Vorladung, bzw. im darin angeordneten Piezoelement eine elektrische Spannung von weit über 500 V erzeugt. Diese Spannung ist weit höher als sie vom Detonator der Vorladung benötigt wird, so daß die Vorladung immer sicher und zuverlässig gezündet wird.

Dieselbe erste Schockwelle erreicht wenig später den piezoelektrischen Aufschlagzünder der Hauptladung. Ist der Tandemgefechtskopf nahezu rechtwinklig auf sein Ziel aufgetroffen, so ist die Schockwelle intensiv genug, daß die im Piezoelement des zur Hauptladung gehörenden Zünders erzeugte Spannung ausreicht, den zugehörenden Detonator zu zünden. Trifft der Tandemgefechtskopf jedoch unter einem spitzen Winkel auf ein Ziel auf, so reicht die Intensität der vom Aufprall ausgehenden Schockwelle oftmals nicht aus, um im Piezoelement des Zünders der Hauptladung eine für den Detonator hinreichende Spannung zu erzeugen.

Dies ist erfindungsgemäß auch gar nicht nötig, da kurz nach dem Aufprall die Vorladung detoniert und diese Detonation eine eigene zweite Schockwelle auslöst, die sich in Richtung Zünder der Hauptladung fortpflanzt. Diese zweite Schockwelle ist so intensiv, daß die im Piezoelement des Zünders der Hauptladung erzeugte Spannung auch bei extrem kleinen Auftreffwinkeln des Geschosses auf ein Ziel einen hinreichend großen Wert annimmt, so daß die Hauptladung immer sicher gezündet wird.

Beim Schießen gegen ERA-Boxen wurden diese von der Vorladung durchschlagen, so daß der Strahl der Hauptladung nahezu ungestört durch das von der Vorladung erzeugte Loch in der Box hindurch fliegen konnte.

Nachfolgend wird die Erfindung anhand einer Figur näher beschrieben.

Die Figur zeigt einen Tandemgefechtskopf mit einer in einem Gehäuse 5 angeordneten Hauptladung 2, die als Hohlladung ausgebildet ist und eine Einlage 7 aus Kupfer aufweist. Zur Zündung ist am hinteren Ende des Gehäuses 5, welches sich dort keilförmig zuspitzt, ein piezoelektrischer Aufschlagzünder 4 angeordnet. Zwischen diesem Zünder 4 und der Hauptladung 2 ist eine Primärladung 8 und ein Inertkörper 9 als Detonationswellenlenker angeordnet.

In Flugrichtung gesehen vor der Hauptladung 2 verjüngt sich das Gehäuse 5 und bildet dort eine ringförmige Öffnung, die als Abstandshalterführung 10 ausgebildet ist. In dieser Abstandshalterführung 10 ist ein Abstandshalter 6 geführt, der aus zwei Segmenten 6a, 6b besteht und dessen Segment 6a in der Abstandshalterführung 10 verschiebbar gelagert ist. Der Abstandshalter 6 ist so dimensioniert, daß sich in dem freien Raum 11 über der Einlage 7 ein Hohlladungsstachel ausbilden kann. Das Segment 6a des Abstandshalters 6 ist über ein Gewinde 12 im ausgezogenen Zustand feststellbar. Im Segment 6a ist das Segment 6b geführt, in dem eine Vorladung 1 mit zugehörigem Zünder 3 angeordnet ist. Die Primärladung für die Vorladung 1 ist mit dem Bezugszeichen 13 bezeichnet. Es ist kein Detonationswellenlenker vorgesehen. Das Segment 6b ist in das Segment 6a des Abstandshalters 6 einschiebbar und ist zur Feststellung an seinem zum Segment 6a gewandten Ende mit einem Gewinde 14 versehen. An seiner Spitze ist auf dem Segment 6a des Abstandshalters 6 eine halbkugelförmige Kappe 15 aufgesetzt. Damit die Zündung nicht zu empfindlich reagiert, z.B. beim Streifen von Bäumen etc., ist die Kappe 15 vorteilhafterweise mit einem nicht gezeigten Impulsdämpfer versehen. Auf der Vorladung ist, wie bei Hohlladungen üblich, eine Einlage 16 aufgesetzt.

Beide Zünder 3,4 sind piezoelektriche Aufschlagzünder. Da die Laufzeit einer Schockwelle stark von der Weglänge, der Materialzusammensetzung und der Konstruktion des Gehäuses 5 abhängt, müssen diese die Verzögerungszeit beeinflussenden Größen so gewählt sein, daß die Verzögerungszeit im gewünschten Rahmen liegt. Sollte eine längere Verzögerungszeit erforderlich sein, so kann in den Detonator der Hauptladung eine Verzögerungsladung bzw. ein Verzögerungsglied eingebaut werden.

Das Gehäuse 5 des Tandemgefechtskopfes ist aus einem Leichtmetall, d.h. einer Magnesiumlegierung oder einer Aluminiumlegierung gefertigt. Die Laufzeit der Schockwelle und die damit verbundene verzögerte Zündung der Hauptladung 2 bestimmt sich, wie schon gesagt, im wesentlichen durch die Materialzusammensetzung und den Abstand der beiden Zünder 3, 4 voneinander. Dieser Abstand liegt zwischen 300 bis 400 mm. Daraus ergibt sich eine Laufzeit der Schockwelle vom Zünder 3 zum Zünder 4 von 100 bis 150 µsec. Damit die Schockwelle in den Zünder eindringen kann und ihn auslöst, muß der Zünder fest mit dem Gehäuse verbunden sein. Das Gehäuse hat außerdem keine weichen Stellen, welche die Schockwelle dämpfen würden, sonder ist steif ausgebildet, so daß sich die Schockwelle ungedämpft fortpflanzen kann.

## Patentansprüche

1. Tandemgefechtskopf mit einem Gehäuse (5), in dem eine Vorladung (1) und eine räumlich dahinter angeordnete Hauptladung (2) mit jeweils einem Zünder (3, 4) angeordnet sind, wobei die Vorladung (1) vor der Hauptladung (2) gezündet wird und der Zünder (4) der Hauptladung (2) einen piezoelektrischen Aufschlagzünder umfaßt, der durch eine bei der Detonation der Vorladung (1) erzeugte Schockwelle auslösbar ist, dadurch gekennzeichnet, daß
- der Zünder (3) der Vorladung (1) ein mit dem Zünder (4) der Hauptladung (2) baugleicher piezoelektrischer Aufschlagzünder ist. der durch eine beim Auftreffen des Tandemgefechtskopfs erzeugte Schockwelle auslösbar ist;
- das Gehäuse (5) des Tandemgefechtskopfs aus einer Magnesium legierung oder einer Aluminiumlegierung gefertigt ist, wobei die Gehäusekonstruktion steif und ohne weiche Stellen ausgebildet ist; und
- die beiden Zünder (3, 4) in einem Abstand von 300 bis 400 mm voneinander angeordnet sind, so daß die Schockwelle vom Zünder (3) der Vorladung zum Zünder (4) der Hauptladung eine Laufzeit von 100 bis 150 µsec hat.

2. Tandemgefechtskopf nach Anspruch 1, **dadurch gekennzeichnet**, daß die Vorladung (1) mitsamt ihrem Zünder (3) in einem aus dem Gehäuse (5) in Flugrichtung ausfahrbaren Abstandshalter (6) angeordnet ist.

3. Tandemgefechtskopf nach Anspruch 1 oder 2, **dadurch gekennzeichnet**, daß der Abstandshalter (6) aus zwei ineinander schiebbaren Segmenten (6a, 6b) besteht.

4. Tandemgefechtskopf nach einem der Ansprüche 1 bis 3, **dadurch gekennzeichnet**, daß die Vorladung (1) und die Hauptladung (2) Hohlladungen sind.

5. Tandemgefechtskopf nach einem der Ansprüche 1 bis 4, **dadurch gekennzeichnet**, daß der Gefechtskopf eine Panzerfaust ist.

6. Tandemgefechtskopf nach einem der Ansprüche 2 bis 5, **dadurch gekennzeichnet**, daß der Abstandshalter (6) eine vordere Kappe 15 aufweist, die mit einem Impulsdämpfer versehen ist.

## Claims

1. Tandem warhead with a housing (5), in which there are arranged a precharge (1) and a main charge (2) arranged spatially behind it with in each case a fuse (3, 4), wherein the precharge (1) is ignited before the main charge (2) and the fuse (4) of the main charge (2) comprises a piezoelectrical contact fuse which can be set off by a shockwave produced on detonation of the precharge (1), characterized in that
- the fuse for the precharge is a piezoelectric percussion fuse of like construction to the fuse for the main charge, which is capable of being set off by a shockwave produced on impacting of the tandem warhead;
- the housing of the tandem warhead is manufactured from a magnesium alloy or an aluminium alloy, with the housing construction being rigid and formed without soft positions; and
- the two fuses are arranged at a distance of 300 to 400 mm from one another so that the shockwave of the fuse of the precharge has a travel time of 100 to 150 µ sec to the fuse of the main charge.

2. Tandem warhead according to claim 1, characterized in that the precharge (1) together with its fuse (3) is arranged in a spacer (6) which can be moved out of the housing (5) in flight direction.

3. Tandem warhead according to claim 1 or 2, characterized in that the spacer (6) consists of two segments (6a, 6b) which can be inserted into one another.

4. Tandem warhead according to one of claims 1 to 3, characterized in that the precharge (1) and the main charge (2) are hollow charges.

5. Tandem warhead according to one of claims 1 to 4, characterized in that the warhead is an antitank grenade launcher.

6. Tandem warhead according to one of claims 2 to 5, characterized in that the spacer (6) has a front cap 15 which is provided with a pulse attenuator.

## Revendications

1. Tête de combat tandem comprenant un boîtier (5) dans lequel sont disposées une charge préliminaire (1) et une charge principale (2) disposée dans l'espace derrière la charge préliminaire, chacune desdites deux charges comportant une fusée (3, 4), la charge préliminaire (1) étant mise à feu par la charge principale (2) et la fusée (4) de la charge principale (2) comprenant une fusée percutante piézo-électrique qui peut être déclenchée par une onde de choc produite lors de la détonation de la charge préliminaire (1), caractérisée par le fait que
- la fusée (3) de la charge préliminaire (1) est une fusée percutante piézo-électrique qui est de même structure que la fusée (4) de la charge principale (2) et qui peut être déclenchée par une onde de choc produite lors de l'impact de la tête de combat tandem;
- le boîtier (5) de la tête de combat tandem est constitué par un alliage de magnésium ou un alliage d'aluminium, la structure du boîtier étant rigide et sans parties molles; et
- les deux fusées (3, 4) sont disposées à une distance de 300 à 400 mm l'une de l'autre de telle manière que l'onde de choc de la fusée (3) de la charge préliminaire ait une durée de parcours de 100 à 150 µs pour atteindre la fusée (4) de la charge principale.

2. Tête de combat tandem suivant la revendication 1, caractérisée par le fait que la charge préliminaire (1) avec sa fusée (3) est disposée dans un élément d'espacement (6) qui peut être sorti (déployé) du boîtier (5) dans la direction de vol.

3. Tête de combat tandem suivant la revendication 1 ou 2, caractérisée par le fait que l'élément d'espacement (6) se compose de deux segments (6a, 6b) télescopiques.

4. Tête de combat tandem suivant l'une des revendications 1 à 3, caractérisée par le fait que la charge préliminaire (1) et la charge principale (2) sont des charges creuses.

5. Tête de combat tandem suivant l'une des revendications 1 à 4, caractérisée par le fait que la tête de combat est une tête anti-char.

6. Tête de combat tandem suivant l'une des revendications 2 à 5, caractérisée par le fait que l'élément d'espacement (6) présente une coiffe avant (15) qui est munie d'un amortisseur d'impulsions.
